# FASCICULE DE BREVET EUROPEEN

(11) **EP 0 514 251 B1**
(45) Date de publication et mention de la délivrance du brevet: **30.08.1995**
(21) Numéro de dépôt: 92401286.7
(22) Date de dépôt: 12.05.1992
(51) Int. Cl.: H01P 1/06

(54) **Liaison hyperfréquence mobile à guide d'ondes**
Hyperfrequente bewegbare Wellenleiterverbindung
Microwave mobile waveguide connection

(30) Priorité: 14.05.1991 FR 9105805
(43) Date de publication de la demande: 19.11.1992
(73) Titulaire: THOMSON-CSF, 75008 Paris (FR)
(72) Inventeur: Portrait, Laurent, F-92402 Courbevoie Cédex (FR); Blanchard, Pierre, F-92402 Courbevoie Cédex (FR); Soquet, Joel, F-92402 Courbevoie Cédex (FR)
(74) Mandataire: Beylot, Jacques

(56) Documents cités:
- DE-B- 1 032 801
- DE-C- 4 002 496
- GB-A- 1 565 971
- GB-A- 2 127 369
- US-A- 2 736 867
- US-A- 3 517 341

## Description

La présente invention concerne une liaison hyperfréquence mobile entre deux équipements électroniques dont l'un peut être déplacé entre deux positions extrêmes, par exemple une liaison hyperfréquence entre un émetteur-récepteur de radar et une antenne de radar escamotable dans un silo.

Le transport d'énergie hyperfréquence s'effectue habituellement au moyen de coaxiaux ou de guides d'ondes pressurisés ou non. Ces derniers peuvent transporter beaucoup de puissance avec un minimum de pertes. La plupart d'entre eux sont des tubes rigides en métal cuivreux ou en alliage léger. D'autres sont souples mais, dans ce cas, demeurent fragiles.

Il est connu de réaliser une liaison hyperfréquence mobile à l'aide de coaxiaux souples mais la puissance transmise est limitée et il y a des pertes importantes.

Il est aussi connu de réaliser une liaison hyperfréquence mobile à l'aide d'un guide d'ondes rectangulaire souple mais les pertes sont très élevées et la fiabilité réduite.

On peut aussi utiliser des éléments rigides de guide d'ondes rectangulaire reliés entre eux par des guides d'ondes rectangulaires souples mais on a toujours des pertes élevées et surtout une fiabilité réduite dans le cas d'un nombre important de déplacements.

La demande de brevet britannique GB-A-2 127 369 décrit un radar de surveillance aéroporté à antenne escamotable comportant une liaison hyperfréquence mobile entre le radar et son antenne formée d'une chaîne articulée d'éléments rigides de guide d'ondes rectangulaire dont les extrémités sont attachées deux à deux, flanc contre flanc à l'aide de raccords rotatifs. Une telle liaison hyperfréquence présente l'inconvénient de n'avoir qu'une seule position de fonctionnement, l'antenne étant déployée et de ne pas fonctionner en position d'escamotage de l'antenne ce qui empêche de procéder à des opérations de contrôle et de maintenance dans cette dernière position.

Le brevet allemand DE-A-1 032 801 décrit un joint tournant entre deux éléments de guide d'ondes circulaire comportant des coudes permettant de déporter l'axe de pivotement du joint tournant transversalement par rapport aux axes longitudinaux des éléments de guide d'ondes circulaire. L'emploi d'un tel joint tournant avec des éléments de guide d'ondes rectangulaire nécessite l'utilisation de transitions rectangulaire-circulaire qui compliquent la réalisation d'une liaison articulée et en augmente les pertes.

Le brevet britannique GB-A-1 565 971 décrit un raccord rotatif entre deux éléments de guide d'ondes rectangulaire pourvu à sa jonction d'une transition circulaire équipée à sa périphérie d'un piège quart d'onde évitant les fuites hyperfréquence.

La présente invention a pour but une liaison hyperfréquence mobile formée d'une chaîne articulée d'éléments rigides de guide d'ondes rectangulaire, qui soit mécaniquement fiable, permette un nombre important de manoeuvres et puisse transporter de la puissance avec un minimum de perte dans l'une au moins des positions extrêmes de déplacement et préférablement dans les deux.

Elle a pour objet une liaison hyperfréquence mobile formée d'une chaîne articulée d'éléments rigides de guide d'ondes rectangulaire reliant un équipement électronique fixe à un équipement électronique mobile pouvant être déplacé entre deux positions dont une de fonctionnement. Cette liaison hyperfréquence mobile comporte, à chaque jonction articulée de deux extrémités d'éléments rigides de guide d'ondes rectangulaire, un raccord rotatif comportant au moins un coude déportant transversalement son axe de pivotement par rapport à l'axe longitudinal de l'un des éléments rigides de guide d'ondes rectangulaire auquel il est fixé et deux brides à fenêtre rectangulaire emboîtées et mobiles en rotation l'une par rapport à l'autre. Chaque raccord rotatif présente deux positions opérationnelles à 180° l'une de l'autre qui correspondent à une mise en coïncidence des fenêtres rectangulaires de ses brides et dans lesquelles il peut transmettre de l'énergie hyperfréquence. Il prend l'une de ces positions opérationnelles lorsque l'équipement électronique mobile est en position de fonctionnement.

Selon un mode préféré de réalisation, la chaîne relie un point d'attache mobile solidaire de l'équipement électronique mobile à un point d'attache fixe qui est solidaire de l'équipement électronique fixe et disposé par côté, au milieu du trajet parcouru par le point d'attache mobile au cours du déplacement de l'équipement électronique mobile, et prend pour chaque position limite de l'équipement électronique mobile une configuration dans laquelle ses raccords rotatifs sont arrêtés dans des positions opérationnelles où les fenêtres rectangulaires de leurs brides sont en coïncidence et permettent une transmission d'énergie hyperfréquence.

D'autres caractéristiques et avantages de l'invention ressortiront à la description d'un mode de réalisation. Cette description sera faite ci-après en regard du dessin dans lequel :
- une figure 1 est une vue en perspective éclatée d'une installation radar avec son antenne érigée au dessus d'un silo et ses équipements d'émission et de réception placés dans des locaux attenant à la base du silo ;
- une figure 2 est une vue en perspective éclatée de l'installation radar précédente avec son antenne escamotée dans le silo ;
- une figure 3 est une vue partielle en perspective illustrant l'intérieur du silo de l'installation radar vue aux figures 1 et 2 ;
- une figure 4 est une vue en perspective de la liaison hyperfréquence mobile équipant l'installation radar vue aux figures précédentes ;
- une figure 5 est une coupe longitudinale d'un raccord rotatif simple utilisé dans la liaison hyperfréquence mobile représentée aux figures 3 et 4 ;
- des figures 6 et 7 sont des vues en perspective du raccord rotatif de la figure 5 dans ses deux positions opérationnelles où il peut transmettre de l'énergie hyperfréquence et
- une figure 8 illustrant les déformations subies par la liaison hyperfréquence mobile représentée aux figures 3 et 4 lorsque l'antenne passe de sa position d'escamotage à sa position d'érection hors du silo.

Dans le dessin, les mêmes éléments ont été indexés sur les différentes figures par les mêmes références.

On va décrire ci-après une liaison hyperfréquence mobile, double, à deux guides d'onde utilisée, dans un système monopulse, pour raccorder les voles somme et différence d'une antenne de radar escamotable dans un silo avec des équipements d'émission et de réception de radar placés dans des locaux attenant au silo.

La figure 1 montre l'installation radar avec son antenne 1 érigée au-dessus d'un silo 2 et ses équipements d'émission 3 et de réception 4 placés dans des locaux attenant à la base du silo 2.

La figure 2 montre la même installation radar avec son antenne 1 escamotée à l'intérieur du silo.

Le raccordement hyperfréquence de l'antenne 1 aux équipements d'émission 3 et de réception 4 du radar doit permettre les déplacements de l'antenne 1 dans son silo 2 et son fonctionnement lorsqu'elle est érigée en dehors de ce dernier. Il est réalisé à l'aide d'une liaison hyperfréquence mobile qui joint la base d'un mât 6 supportant l'antenne 1 sur une plate-forme élévatrice 7 à un point fixe situé à mi-hauteur de la paroi du silo 2 où aboutissent des guides d'ondes rectangulaires fixes provenant des équipements d'émission 3 et de réception 4 du radar.

Cette liaison hyperfréquence mobile est représentée dans ses deux positions extrêmes, respectivement en traits pleins et en traits interrompus, sous la référence 11, dans la figure 3 qui montre l'intérieur du silo 2 avec l'antenne 1 montée sur son mât 6 représentée à la fois dans sa position érigée et dans sa position escamotée. Pour une meilleure clarté, la plate-forme élévatrice 7 qui supporte le mât 6 de l'antenne 1 et qui se déplace le long d'un piller 8 contenant un mécanisme élévateur n'a pas été représentée.

Cette liaison hyperfréquence mobile 11 relie des extrémités de guides d'ondes rectangulaires 12 solidaires de la base du mât 6 de l'antenne 1 aux extrémités de guides d'ondes rectangulaires fixes 9 provenant des équipements d'émission et de réception et aboutissant en un point fixe 10 situé à mi-hauteur sur la paroi du silo 2. Elle est composée, comme cela apparaît plus clairement sur la figure 4 d'une chaîne de trois éléments rigides de guide d'ondes rectangulaire 13, 14, 15 articulés entre eux ainsi qu'aux guides d'ondes rectangulaires 9 et 12 à l'aide de quatre articulations 16, 17, 18, 19. Les éléments rigides 13, 14, 15 sont constitués chacun d'un assemblage de deux sections parallèles de guide d'ondes rectangulaires dédiées à la transmission simultanée des voies somme et différence d'un système monopulse. Les articulations 16, 17, 18, 19 sont constituées de deux raccords rotatifs assurant la continuité de chacun des deux guides d'ondes rectangulaires des éléments rigides 13, 14, 15.

La figure 5 montre une coupe longitudinale d'un raccord rotatif simple servant d'articulation aux éléments rigides de la chaîne pour une voie somme ou différence. Ce raccord rotatif pour guide d'ondes rectangulaire comporte deux brides à fenêtre rectangulaire l'une 20 plate, l'autre 21 à piège emboîtées et mobiles en rotation l'une par rapport à l'autre. La bride plate 20 présente, autour de sa fenêtre rectangulaire, un plateau circulaire 22 qui se prolonge extérieurement par une bague 23 donnant à l'extrémité de la bride plate 20, la forme d'une douille. La bride piège présente autour de sa fenêtre rectangulaire un noyau cylindrique 24 adapté aux dimensions internes de la bague 23, qui s'emboîte dans la douille formée par l'extrémité de la bride plate 20 et qui comporte, sur sa face tournée vers la bride plate 20, une rainure périphérique 25 constituant un piège quart d'onde.

L'orifice de la bague 23 de la bride plate est pourvu d'un filetage interne permettant le vissage d'un écrou 26 emprisonnant le noyau cylindrique 24 de la bride piège 21 dans la douille de la bride plate 20. Une rondelle élastique 27 interposée entre l'écrou 26 et le noyau cylindrique de la bride piège 21 permet de plaquer ce dernier contre le plateau circulaire 22 de la bride plate 20. Des pièces de friction 28, 29 insérées dans la douille de la bride plate 20, à la périphérie du noyau cylindrique 24 de la bride piège 21 permettent à la fois le centrage et la rotation avec frottement des deux brides 20 et 21 l'une par rapport à l'autre. Un joint médian 30 assure l'étanchéïté pour le cas où le volume interne des brides 20 et 21 et des guides d'ondes rectangulaires qui leur sont raccordés serait pressurisé afin de permettre le transport d'un maximum d'énergie hyperfréquence.

Chaque bride 20 ou 21 se prolonge par une portion de guide d'ondes rectangulaire pourvue d'un coude 31, 32 courbé à 90° dans l'un des plans de la grande ou de la petite largeur du guide d'ondes rectangulaire de manière que la rotation entre les brides 20, 21 d'un raccord rotatif se traduise, pour les éléments rigides de guide d'ondes rectangulaire qui lui sont raccordés, par un mouvement de pivotement d'axe transversal.

Le raccord rotatif qui vient d'être décrit peut transmettre de l'énergie hyperfréquence lorsque les fenêtres rectangulaires de ses brides sont en coïncidence. Ceci à lieu pour deux positions dites opérationnelles qui sont à 180° l'une de l'autre et qui correspondent pour des éléments rigides articulés par le raccord rotatif à des positions relatives précises qui dépendent des plans de courbure des coudes.

Les figures 6 et 7 montrent en perspective, dans deux positions opérationnelles, un raccord rotatif dont les coudes 31, 32 sont courbés à 90° dans un plan parallèle à la plus petite largeur du guide d'ondes rectangulaire. Dans la première position opérationnelle de la figure 6 où les fenêtres rectangulaires des brides plate et à piège sont en coïncidence, les deux coudes 31 et 32 orientés dans un même plan provoquent une mise en alignement, en extension, des deux éléments rigides de guide d'ondes rectangulaire articulés par le raccord rotatif. Dans la deuxième position opérationnelle de la figure 7 où les fenêtres rectangulaires des brides plate et à piège sont également en coïncidence, les deux coudes 31 et 32 orientés dans un même plan provoquent une mise en alignement, repliés côte à côte, des deux éléments rigides de guide d'ondes rectangulaire articulés par le raccord rotatif.

Les deux coudes d'un raccord rotatif peuvent également être courbés à 90° dans un plan parallèle à la grande largeur du guide d'ondes rectangulaires. Comme précédemment, ils provoquent, pour les deux positions opérationnelles du raccord rotatif, une mise en alignement, en extension ou repliés, des deux éléments de guide d'ondes rectangulaire articulés par le raccord rotatif.

Les deux coudes d'un raccord rotatif peuvent aussi être courbés à 90° l'un dans un plan parallèle à la petite largeur du guide d'ondes rectangulaire, l'autre dans un plan parallèle à la grande largeur du guide d'ondes rectangulaire. Ils provoquent alors, pour les deux positions opérationnelles du raccord rotatif une mise en équerre soit dans un sens, soit dans l'autre, des deux éléments de guide d'ondes rectangulaire articulés par le raccord rotatif.

La chaîne de trois éléments rigides articulés 13, 14, 15 décrite précédemment relativement à la figure 4 prend une configuration en L ou en ┌ lorsque l'antenne est en position extrême d'escamotage ou d'érection, ses éléments rigides 13, 14, 15 venant deux à deux en alignement ou en équerre avec, à chaque fois des raccords rotatifs en positions opérationnelles pour permettre, dans ces situations, l'échange d'énergie hyperfréquence entre l'antenne et les équipements d'émission et de réception. Les articulations d'extrémités 16, 19 de la chaîne ainsi que l'articulation 18 qui rattachent des éléments placés en équerre lorsque l'antenne est en situation extrême d'escamotage ou d'érection sont formées chacune de deux raccords rotatifs de même axe transversal du type à coudes courbés à 90° dans deux plans orthogonaux, l'un parallèle à la petite largeur et l'autre à la grande largeur du guide d'ondes rectangulaire. L'articulation 17 de la chaîne qui rattache des éléments placés en alignement lorsque l'antenne est en situation extrême d'escamotage ou d'érection est formée de deux raccords rotatifs de même axe transversal du type à coudes courbés à 90° dans le même plan parallèle soit à la grande soit à la petite largeur du guide d'ondes rectangulaire.

Pour tenir les configurations en L ou en ┌ lorsque l'antenne est en situation extrême d'escamotage ou d'érection, l'articulation 17 qui rattache les éléments rigides 13, 14 est pourvue d'un système mécanique à ressort de rappel tendant à maintenir les éléments rigides 13 et 14 alignés et l'articulation d'extrémité 19 est pourvue d'un moteur tendant à replacer l'élément rigide 15 en équerre par rapport à l'élément rigide 14 lorsque l'antenne est érigée en position de fonctionnement hors de son silo.

La figure 8 illustre les déformations subies par la chaîne constituant la liaison hyperfréquence mobile lorsque l'antenne passe d'une position extrême d'escamotage à une position extrême d'érection et inversement.

Lorsque l'antenne est escamotée dans son silo, la chaîne de la liaison hyperfréquence mobile a une configuration en L avec ses raccords rotatifs en positions opérationnelles permettant un échange d'énergie hyperfréquence entre l'antenne et les équipements d'émission et de réception pour des opérations de maintenance. L'élément rigide 13 articulé au point fixe 10 pend verticalement de même que l'élément rigide 14 qui lui est articulé par l'articulation 17 pourvue du système mécanique à ressort de rappel. L'élément rigide 15 articulé à la base du mât d'antenne et à l'élément rigide 14 est quant à lui, placé horizontalement en équerre par rapport à l'élément rigide 14 et aux guides d'ondes rectangulaires 12 solidaires de la base du mât d'antenne.

Lorsque l'antenne est hissée hors du silo, le moteur de l'articulation 19 est débrayé permettant à l'élément rigide 15 de prendre diverses positions inclinées imposées par la traction de l'antenne et l'action de la pesanteur sur les trois éléments rigides 13, 14, 15 de la chaîne. Au cours de ce mouvement, l'élément rigide 14 s'incline et passe par l'horizontal avant d'être en partie retourné tandis que l'élément rigide 13 s'incline jusqu'à une position proche de l'horizontal.

Une fois l'antenne dans sa position finale hors du silo, le moteur de l'articulation 19 est actionné pour faire remonter l'élément rigide 15 à l'horizontal et imposer aux éléments rigides 13 et 14 une position verticale de manière à obtenir une configuration en où tous les raccords rotatifs des articulations soient à nouveau dans des positions opérationnelles permettant l'échange d'énergie hyperfréquence entre l'antenne et les équipements d'émission et de réception.

## Revendications

1. Liaison hyperfréquence mobile à guide d'ondes reliant un équipement électronique fixe (3, 4) à un équipement électronique mobile (1) qui peut être déplacé entre deux positions dont une de fonctionnement et comportant une chaîne articulée d'éléments rigides (13, 14, 15) de guide d'ondes rectangulaire, caractérisée en ce qu'elle comporte, à chaque jonction articulée de deux extrémités d'éléments rigides de guide d'ondes rectangulaire, un raccord rotatif comportant au moins un coude (31) déportant transversalement son axe de pivotement par rapport à l'axe longitudinal de l'un des éléments rigides de guide d'ondes rectangulaire auquel il est fixé et deux brides (20, 21) à fenêtre rectangulaire emboîtées et mobiles en rotation l'une par rapport à l'autre, ledit raccord rotatif présentant deux positions opérationnelles à 180° l'une de l'autre correspondant à une mise en coïncidence des fenêtres rectangulaires de ses brides (20, 21) et prenant l'une desdites positions opérationnelles lorsque l'équipement électronique mobile est en position de fonctionnement.

2. Liaison hyperfréquence selon la revendication 1, caractérisée en ce que ledit raccord rotatif comporte deux coudes (31, 32), un de chaque côté de ses brides (20, 21), déportant transversalement son axe de pivotement par rapport aux axes longitudinaux des éléments rigides de guides d'ondes rectangulaire auxquels il est fixé.

3. Liaison hyperfréquence selon la revendication 2, caractérisée en ce que ledit raccord rotatif comporte, de chaque côté de ses brides (20, 21), un coude à 90° courbé dans un plan parallèle à la grande largeur du guide d'ondes rectangulaire de l'élément rigide auquel il est fixé, ledit raccord rotatif ayant des positions opérationnelles correspondant à une mise en alignement, en extension ou repliés, des deux éléments rigides qui le portent.

4. Liaison hyperfréquence selon la revendication 2, caractérisée en ce que ledit raccord rotatif comporte, de chaque côté de ses brides (20, 21), un coude (31, 32) à 90° courbé dans un plan parallèle à la petite largeur du guide d'ondes rectangulaire de l'élément rigide auquel il est fixé, ledit raccord rotatif ayant des positions opérationnelles correspondant à une mise en alignement, en extension ou repliés, des deux éléments rigides qui le portent.

5. Liaison hyperfréquence selon la revendication 2, caractérisée en ce que ledit raccord rotatif comporte d'un côté de ses brides (20, 21), un coude à 90° courbé dans un plan parallèle à la grande largeur du guide d'ondes rectangulaire de l'élément rigide auquel il est fixé, et, de l'autre côté de ses brides, un coude à 90° courbé dans un plan parallèle à la petite largeur du guide d'ondes rectangulaire de l'élément rigide auquel il est fixé, ledit raccord rotatif ayant des positions opérationnelles correspondant à une mise en équerre des deux éléments rigides qui le portent.

6. Liaison hyperfréquence selon la revendication 1, caractérisée en ce que ladite chaîne d'éléments rigides (13, 14, 15), relie un point d'attache mobile solidaire de l'équipement électronique mobile (1) à un point d'attache fixe (10) qui est solidaire de l'équipement électronique fixe (3, 4) et disposé par côté, au milieu du trajet parcouru par le point d'attache mobile au cours du déplacement de l'équipement électronique mobile (1), et prend, pour chaque position limite de l'équipement électronique mobile, une configuration dans laquelle l'ensemble desdits raccords rotatifs sont arrêtés dans des positions opérationnelles où les fenêtres rectangulaires de leurs brides (20, 21) sont en coïncidence.

7. Liaison hyperfréquence selon la revendication 6, caractérisée en ce que ladite chaîne comporte trois éléments rigides (13, 14, 15) de guide d'ondes rectangulaire articulés à leurs extrémités au moyen de quatre articulations (16, 17, 18, 19) à raccords rotatifs pourvues de brides (20, 21) à fenêtre rectangulaire emboîtées et mobiles en rotation l'une par rapport à l'autre, et, de chaque côté des brides, de coudes à 90° (31, 32) qui sont courbés dans un plan parallèle à la grande ou à la petite largeur du guide d'ondes rectangulaire et qui rendent transversal l'axe de pivotement des articulations (16, 17, 18, 19) par rapport aux axes longitudinaux des éléments en leur donnant, pour une (17) d'entre elles des positions opérationnelles correspondant à la mise en alignement des éléments rigides (13,14) qu'il raccorde, et pour les trois autres (16, 17, 19) des positions opérationnelles correspondant à la mise en équerre des éléments qu'ils raccordent.

## Patentansprüche

1. Bewegliche Mikrowellenverbindung mit Wellenleitern, die eine ortsfeste elektronische Einrichtung (3, 4) mit einer beweglichen elektronischen Einrichtung (1) verbindet, die zwischen zwei Stellungen verschoben werden kann, von denen eine die Betriebsstellung ist, und die eine Kette von gelenkig verbundenen starren Elementen (13, 14, 15) aus Wellenleitern mit Rechteckquerschnitt besitzt, dadurch gekennzeichnet, daß sie an jedem Gelenkpunkt zwischen zwei Enden von starren Wellenleiterelementen mit Rechteckquerschnitt einen Drehanschluß besitzt, der mindestens ein die Schwenkachse quer bezüglich der Längsachse eines der angeschlossenen starren Wellenleiterelemente mit Rechteckquerschnitt versetzendes Kniestück sowie zwei Flansche (20, 21) mit rechteckigem Fenster enthält, die ineinander verschachtelt und gegeneinander in Drehrichtung beweglich sind, wobei der Drehanschluß zwei um 180° gegeneinander versetzte Betriebsstellungen besitzt, in denen die Rechteckfenster seiner Flansche (20, 21) fluchten und wobei eine dieser Betriebsstellungen eingenommen wird, wenn die elektronische bewegliche Einrichtung sich in Arbeitsstellung befindet.

2. Mikrowellenverbindung nach Anspruch 1, dadurch gekennzeichnet, daß der Drehanschluß zwei Kniestücke (31, 32) aufweist, nämlich eines auf jeder Seite seiner Flansche (20, 21), die die Schwenkachse bezüglich der Längsachsen der starren Wellenleiterelemente mit Rechteckquerschnitt, an denen der Drehanschluß befestigt ist, in Querrichtung versetzen.

3. Mikrowellenverbindung nach Anspruch 2, dadurch gekennzeichnet, daß der Drehanschluß auf jeder Seite seiner Flansche (20, 21) ein um 90° gebogenes Kniestück besitzt, das in einer Ebene parallel zur großen Querschnittsachse der Wellenleiter mit Rechteckquerschnitt des an ihn angeschlossenen starren Elements gebogen ist, wobei der Drehanschluß Betriebsstellungen besitzt, die einer fluchtenden Lage seiner beiden starren Elemente in gestreckter oder gefalteter Stellung entsprechen.

4. Mikrowellenverbindung nach Anspruch 2, dadurch gekennzeichnet, daß der Drehanschluß auf jeder Seite seiner Flansche (20, 21) ein um 90° gebogenes Kniestück (31, 32) besitzt, das in einer Ebene parallel zur kleinen Querschnittsachse der Wellenleiter mit Rechteckquerschnitt des an ihn angeschlossenen starren Elements gebogen ist, wobei der Drehanschluß Betriebsstellungen besitzt, die einer fluchtenden Lage seiner beiden starren Elemente in gestreckter oder gefalteter Stellung entsprechen.

5. Mikrowellenverbindung nach Anspruch 2, dadurch gekennzeichnet, daß der Drehanschluß auf einer Seite seiner Flansche (20, 21) ein in einer Ebene parallel zur großen Querschnittsachse des angeschlossenen starren Wellenleiterelements mit Rechteckquerschnitt um 90° gebogenes Kniestück und auf der anderen Seite seiner Flansche ein in einer Ebene parallel zur kleinen Querschnittsachse des angeschlossenen starren Wellenleiterelements mit Rechteckquerschnitt um 90° gebogenes Kniestück aufweist, wobei der Drehanschluß Betriebsstellungen besitzt, die einem rechten Winkel zwischen den beiden zugeordneten starren Elementen entsprechen.

6. Mikrowellenverbindung nach Anspruch 1, dadurch gekennzeichnet, daß die Kette von starren Elementen (13, 14, 15) einen beweglichen Punkt, der Teil der beweglichen elektronischen Einrichtung (1) ist, mit einem festen Punkt (10) verbindet, der Teil der ortsfesten elektronischen Einrichtung (3, 4) ist und an einer Seite in der Mitte der vom beweglichen Punkt während der Verschiebung der beweglichen elektronischen Einrichtung (1) durchlaufenen Strecke liegt und für jede Endposition der beweglichen elektronischen Einrichtung eine Konfiguration annimmt, in der alle Drehanschlüsse in Betriebsstellungen fixiert werden, in denen die rechteckigen Fenster ihrer Flansche (20, 21) fluchten.

7. Mikrowellenverbindung nach Anspruch 6, dadurch gekennzeichnet, daß die Kette drei starre Wellenleiterelemente (13, 14, 15) mit Rechteckquerschnitt aufweist, die an ihren Enden mit Hilfe von vier Gelenken (16, 17, 18, 19) mit Drehanschlüssen angelenkt sind, deren Flansche (20, 21) ineinandergesteckte und gegeneinander drehbare rechteckige Fenster und die zu beiden Seiten der Flansche 90°-Kniestücke (31, 32) besitzen, die in einer Ebene parallel zur großen oder kleinen Querschnittsachse der Wellenleiter mit Rechteckquerschnitt gebogen sind und die Schwenkachse der Gelenke (16, 17, 18, 19) bezüglich der Längsachsen der Elemente schwenken, indem für eines der Gelenke (17) Betriebspositionen gemäß einer Fluchtung der angeschlossenen starren Elemente und für die drei anderen Gelenke (16, 18, 19) Betriebsstellungen entsprechend einem rechten Winkel zwischen den angeschlossenen Elementen hergestellt werden.

## Claims

1. Movable UHF link with waveguides, linking fixed electronic equipment (3, 4) to movable electronic equipment (1) which can be shifted between two positions, one of which is an operating position, and including an articulated series of rigid rectangular waveguide elements (13, 14, 15), characterized in that, at each articulated junction of two ends of rigid rectangular waveguide elements, it includes a rotary joint including at least one bend (31) tranversely shifting its axis of pivoting with respect to the longitudinal axis of one of the rigid rectangular waveguide elements to which it is fixed, and two rectangular-window flanges (20, 21) fitted together and movable in rotation with respect to one another, the said rotary joint having two operational positions at 180° to one another, corresponding to being placed with the rectangular windows of its flanges (20, 21) coinciding, and taking one of the said operational positions when the movable electronic equipment is in operating position.

2. UHF link according to Claim 1, characterized in that the said rotary joint includes two bends (31, 32), one on each side of its flanges (20, 21), transversely shifting its axis of pivoting with respect to the longitudinal axes of the rigid rectangular waveguide elements to which it is fixed.

3. UHF link according to Claim 2, characterized in that the said rotary joint, on each side of its flanges (20, 21), includes a bend at 90°, curved in a plane parallel to the large width of the rectangular waveguide of the rigid element to which it is fixed, the said rotary joint having operational positions corresponding to the two rigid elements which carry it being placed in alignment, when in extension or folded.

4. UHF link according to Claim 2, characterized in that the said rotary joint, on each side of its flanges (20, 21), includes a bend (31, 32) at 90°, curved in a plane parallel to the small width of the rectangular waveguide of the rigid element to which it is fixed, the said rotary joint having operational positions corresponding to the two rigid elements which carry it being placed in alignment, when in extension or folded.

5. UHF link according to Claim 2, characterized in that the said rotary joint, on one side of its flanges (20, 21), includes a bend at 90° curved in a plane parallel to the large width of the rectangular waveguide of the rigid element to which it is fixed, and, on the other side of its flanges, a bend at 90° curved in a plane parallel to the small width of the rectangular waveguide of the rigid element to which it is fixed, the said rotary joint having operational positions corresponding to the two rigid elements which carry it being made stirrup-shaped.

6. UHF link according to Claim 1, characterized in that the said series of rigid elements (13, 14, 15) link a movable attachment point integral with the movable electronic equipment (1) to a fixed attachment point (10) which is integral with the fixed electronic equipment (3, 4) and arranged to the side, in the middle of the path travelled by the movable attachment point in the course of the shifting of the movable electronic equipment (1), and, for each limit position of the movable electronic equipment, takes up a configuration in which all of the said rotary joints are stopped in operational positions where the rectangular windows of their flanges (20, 21) are in coincidence.

7. UHF link according to Claim 6, characterized in that the said series includes three rigid rectangular waveguide elements (13, 14, 15) articulated at their ends by means of four articulations (16, 17, 18, 19) to rotary joints provided with rectangular-window flanges (20, 21) fitted together and movable in rotation with respect to one another, and, on each side of the flanges, with bends at 90° (31, 32) which are curved in a plane parallel to the large or to the small width of the rectangular waveguide and which make the axis of pivoting of the articulations (16, 17, 18, 19) transversal with respect to the longitudinal axes of the elements by giving one (17) of them operational positions corresponding to the rigid elements (13, 14) which it connects being put into alignment, and giving the other three (16, 17, 19) operational positions corresponding to the elements which it connects being made stirrup-shaped.
